# EUROPÄISCHE PATENTANMELDUNG

(11) **EP 4 518 035 A1**
(43) Veröffentlichungstag der Anmeldung: **05.03.2025**
(21) Anmeldenummer: 23194173.3
(22) Anmeldetag: 30.08.2023
(51) Int. Cl.: H01R 4/50, H01R 25/14

(54) **ANORDNUNG MIT EINER STROMSCHIENE**

(71) Anmelder: Siemens Aktiengesellschaft, 80333 München (DE)
(72) Erfinder: Münzinger, Marius, 90459 Nürnberg (DE)
(74) Vertreter: Siemens Patent Attorneys

(57) **Zusammenfassung**

Die Erfindung betrifft eine Anordnung mit einer Stromschiene mit einem Träger (CPR) und mindestens einem sich entlang einer Längsrichtung (LDR) erstreckenden Leiter (CDC), wobei an dem Leiter (CDC) ein Abgriff (CNT) der Anordnung (ARR) vorgesehen ist,
wobei der Abgriff (CNT) eine Kontaktfläche (SRF) aufweist und der Leiter (CDC) eine Kontaktfläche (SRF) aufweist und diese beiden Kontaktflächen (SRF) in einer Kontaktebene (PLN) derart gegeneinander mittels einer Anpresskraft (PFC) verpresst sind, dass ein elektrisch leitender (CDC) Kontakt hergestellt ist. Es wird vorgeschlagen, dass Druckelemente (PRE) der Anordnung (ARR) beidseitig der Kontaktebene (PLN) angeordnet sind, die die verpressende Druckkraft zwischen den Kontaktflächen (SRF) von außen auf den Leiter (CDC) und den Abgriff (CNT) ausüben und
dass sich seitlich des mindestens einen Leiters (CDC) ein Steg (CTL) erstreckt, an dem die Druckelemente (PRE) abgestützt sind, sodass beide Druckelemente (PRE) die Kräfte aus der Anpresskraft (PFC) in die Steg (CTL) einleiten.

## Beschreibung

Die vorliegende Erfindung betrifft eine Anordnung mit einer Stromschiene mit einem Träger und mindestens einem sich entlang einer Längsrichtung erstreckenden Leiter.

Eine Stromschiene ist eine elektrische Leitung, die aus einem oder mehreren Leitern besteht, die auf einem isolierten Träger, der häufig als Schiene bezeichnet wird, montiert sind. Sie wird verwendet, um elektrische Energie von einer Stromquelle zu verschiedenen Verbrauchern zu transportieren, wie zum Beispiel in der Industrie, in Straßenbahnen oder in Beleuchtungssystemen. Die Stromschiene ist eine Alternative zu herkömmlichen Kabeln und wird oft bei großen Entfernungen oder bei hohen Strömen eingesetzt, da sie eine höhere Leistungsfähigkeit und Sicherheit bietet.

Häufig werden derartige Stromschienen auch als Sammelschienen bezeichnet. Bisweilen wird der Begriff "Stromschiene" auch für eine elektrischen Strom leitende Eisenbahnschiene verwendet -zum Beispiel in EP2718142B1. Die Erfindung benutzt diesen Begriff mit einer breiteren Interpretation und nicht beschränkt auf eine Anwendung im Bereich von Schienenfahrzeugen.

Stromschienen haben einige Vorteile gegenüber Kabeln bei grö-βeren Stromstärken. Ein wesentlicher Vorteil ist der geringere elektrische Widerstand von Stromschienen im Vergleich zu Kabeln. Dies bedeutet, dass bei hohen Strömen weniger Energie in Form von Wärme verloren geht.

Stromschienen können leicht verlängert oder verkürzt werden, um verschiedene Anforderungen zu erfüllen, und sie erfordern nur minimale Isolierung, da sie auf einer isolierten Schiene montiert sind.

Stromschienen sind oft eine bevorzugte Option für industrielle Anwendungen, weil sie eine bessere Betriebssicherheit, beispielsweise gegen Brand, bieten. Besonders einfach kann ein Abgriff der transportierten Energie bzw. der Ströme erfolgen und umgestaltet werden.

Der konstruktive Unterschied zwischen Stromschienen und Kabeln liegt darin, dass Kabel aus einem oder mehreren Leitern, die von einer Isolierung umgeben sind, bestehen, während eine Stromschiene aus einem oder mehreren Leitern besteht, die auf einer isolierten Schiene - hier als Träger bezeichnet - montiert sind. Kabel können gebogen und gedreht werden, um in engen Räumen oder um Ecken herum zu passen, während Stromschienen in geraden Linien montiert werden müssen.

Ein Abgriff bei einer Stromschiene ist ein Anschlusspunkt, an dem ein Stromverbraucher an die Stromschiene angeschlossen wird. Ein Abgriff wird verwendet, um elektrische Energie von der Stromschiene zu einem bestimmten Verbraucher zu transportieren. Abgriffe können an verschiedenen Stellen auf der Stromschiene platziert werden, je nach Anforderungen der Anwendung. Sie können entweder direkt auf der Stromschiene oder über spezielle Verbindungsstücke montiert werden. Ein Abgriff kann auch als Durchgangsstelle oder Verteilerpunkt für mehrere Verbraucher dienen. Die Positionierung und Anzahl der Abgriffe sind wichtige Faktoren bei der Planung und Installation von Stromschienen, da sie die maximale Strombelastbarkeit und die Entfernung zwischen den Verbrauchern beeinflussen können.

Beim Verbinden von Leitern in einem Paket einer Stromschiene müssen Luft- und Kriechstrecken zwischen verschiedenen Potentialen eingehalten werden, um Kurzschlüsse und Überschläge zu vermeiden. Beim Verbinden von Stromschienen gleichen Potentials muss eine leitfähige Verbindung durch Kraft- oder Stoffschluss hergestellt werden.

Das Herstellen einer leitenden Verbindung zwischen einem Leiter und einem externen Abgriff wird herkömmlich durch eine direkte Verschraubung der beiden Leiter miteinander realisiert. Die Durchdringung der Leiter der Stromschiene mittels der Verschraubung führt zu hohem Platzbedarf in der Konstruktion - auch, weil eine entsprechende Zugänglichkeit mit Werkzeugen erforderlich ist - und einem verringerten Leitungsquerschnitt an den Stromschienen. Bei einer größeren Anzahl an Leitern mit unterschiedlichen Potentialen verschärft sich dieses Problem, weil die Isolation gewährleistet sein muss.

Aus der DE 10 2009 021 460 A1 ist bereits eine Stromschiene bekannt, bei der der Abgriff mittels von außen auf die Schmalseiten der Flachschienen aufsetzbarer Verteilermodule erfolgt.

Der Erfindung liegt das Problem zugrunde, dass der Leiter einer Stromschiene an einem Abgriff geschwächt wird. Weiterhin sind die Abgriffe an Stromschienen häufig raumgreifend gestaltet. Für die Installation eines Abgriffs ist herkömmlich häufig eine irreversible Beschädigung des Leiters erforderlich, weil eine Durchgangsbohrung vorgesehen wird.

Die Erfindung hat es sich zur Aufgabe gemacht, Stromschienen in dem Bereich von Abgriffen kompakter und sicherer zu gestalten.

Das obige Problem wird durch eine Anordnung eingangs definierter Art mit den Merkmalen des kennzeichnenden Teils von Anspruch 1 gelöst.

Im Einzelnen wird vorgeschlagen, dass Druckelemente der Anordnung beidseitig der Kontaktebene angeordnet sind, die die verpressende Druckkraft zwischen den Kontaktflächen von außen auf den Leiter oder die Leiter und den Abgriff ausüben und dass sich seitlich des mindestens einen Leiters ein Steg erstreckt, an dem die Druckelemente abgestützt sind, sodass beide Druckelemente die Kräfte aus der Anpresskraft in den Steg einleiten.

Die Leiter der Anordnung haben jeweils eine Längsrichtung und dazu orthogonal zwei Querrichtungen. Der Querschnitt des Leiters ist hierbei rechteckig mit einer Breitseite und einer Schmalseite. Die Kontaktflächen für die Abgriffe sind hierbei an der Breitseite der Leiter vorgesehen. Die seitliche Anordnung des Stegs zu dem Leiter befindet sich im Wesentlichen seitlich zu der Schmalseite des Querschnitts. Für den Fall, dass der Steg integraler Bestandteil des Trägers ist, befindet sich auch der Träger zumindest teilweise im Wesentlichen seitlich zu der Schmalseite des Querschnitts.

Die Abstützung der Anpresskraft an dem Steg, der seitlich der Leiter angeordnet ist, ermöglicht die Verpressung der Kontaktflächen und die gegenseitige Kompensation der Anpresskräfte der beiden gegenüberliegenden Druckelemente mittels des Stegs außerhalb der räumlichen Erstreckung der Leiter.

Eine bevorzugte Ausführungsform der Erfindung sieht vor, dass der Steg ein Teil des Trägers ist. Auf diese Weise kann die Anzahl der erforderlichen Bauteile reduziert werden.

Eine bevorzugte Ausführungsform der Erfindung sieht vor, dass ein Druckelement mit dem Steg fest verbunden ist oder mit dem Steg einstückig ausgebildet ist. Dementsprechend kann ein Druckelement Bestandteil des Trägers sein. Diese Ausführung ist zweckmäßig, weil der Träger zur Führung der Leiter entlang der Längsrichtung zumindest in bestimmten Abständen zueinander Anlageflächen aufweist, die eine bestimmte Position der Leiter an dem Träger gewährleisten, von denen zumindest eine Anlagefläche gleichzeitig die Funktion eines der beiden Druckelemente erfüllen kann. Zweckmäßig dient hierzu eine Anlagefläche an einer Breitseite des Leiters oder der mehreren Leiter.

Besonders zweckmäßig umfasst die Anordnung mehrere Leiter, die von flächig sich entlang der Leiter erstreckenden elektrischen Isolatoren, die zwischen den Leitern mit unterschiedlichen Potentialen angeordnet sind, isolierend voneinander getrennt werden. Diese Sandwichanordnung aus Leitern und Isolatoren kann im Bereich des Abgriffs von den Druckelementen gemeinsam mit den Kontaktflächen des Abgriffs und des abgegriffenen Leiters zusammengepresst werden.

Die konstruktive Ausführung der Anordnung kann vorteilhaft vorsehen, dass ein Druckelement relativ zu dem Steg zumindest in Richtung der verpressenden Druckkraft beweglich ausgebildet ist. Auf diese Weise ist eine Verpressung des Abgriffs mit dem Leiter möglich, ohne dass andere mechanische Widerstände überwunden werden müssen.

Eine vorteilhafte Weiterbildung sieht vor, dass die Anordnung einen beweglichen Keil aufweist und der Keil derart angeordnet ist, dass der Keil mit dem beweglichen Druckelement derart zusammenwirkt, dass eine Verschiebung des Keils eine Erhöhung der Anpresskraft der Kontaktflächen in der Kontaktebene bewirkt. Diese Justage der Anpresskraft mittels des Keils ist kompakt, effektiv und robust.

Eine besonders zweckmäßige Weiterbildung sieht vor, dass der Keil mittels eines Stützelements an dem Steg abgestützt ist und das bewegliche Druckelement die Kräfte aus der Anpresskraft mittels des Keils mittels des Stützelements in den Steg einleitet.

Bevorzugt ist der Keil in einer Position hinreichender Anpresskraft mittels eines Sicherungselements der Anordnung sicherbar ausgebildet. Eine durch den Keil hindurch geführte Ausnehmung kann hierbei bevorzugt das Sicherungselement in Form einer Schraube aufnehmen, die in den Steg bzw. den Träger eingeschraubt ist. Bevorzugt sind die Schraube, der Keil, die Ausnehmung und der Steg derart angeordnet, dass mittels Einschraubens der Schraube durch die Ausnehmung in dem Keil in den Steg der Keil in eine Position höherer Anpresskraft bewegt werden kann. Wird hierbei die Anpresskraft aus dem Keil in das Stützelements in den Steg eingeleitet, ist die Schraube vorteilhaft weitestgehend nur axial belastet. Besonders zweckmäßig weist der Keil eine Durchgangsbohrung in Verjüngungsrichtung des Keils auf, so dass die Schraube als Einstellwerkzeug für die Verpressung dient.

Eine andere Ausführung sieht vor, dass der Keil zwei gegenüberliegende zueinander schräge Flächen aufweist, die zu einem Durchgangsloch für die Schraube symmetrisch angeordnet sind, wobei eine schräge Fläche an dem Stützelement an dem Steg abgestützt ist und die andere schräge Fläche mit dem beweglichen Druckelement derart zusammenwirkt, dass eine Verschiebung des Keils eine Erhöhung der Anpresskraft der Kontaktflächen in der Kontaktebene bewirkt. Auf diese Weise kann bei Verschiebung des Keils eine größere Erhöhung der Verpressung erzielt werden.

Im Folgenden wird die Erfindung anhand einer lediglich ein Ausführungsbeispiel darstellenden Zeichnung näher erläutert. In den Figuren sind sich wiederholende Bauteile mit gleicher Funktion nicht jedes Mal vollständig mit Bezugszeichen versehen. Gleiche Bauteile sind bei im Wesentlichen gleicher Funktion identisch bezeichnet. Es zeigen:
- Figur 1:: einen schematischen Querschnitt durch eine erfindungsgemäße Stromschiene im Bereich eines Abgriffs.
- Figuren 2 - 6:: jeweils einen schematischen Querschnitt durch eine alternative Ausbildung einer erfindungsgemäßen Stromschiene im Bereich eines Abgriffs.

Das in den Figuren dargestellte und insoweit bevorzugte Ausführungsbeispiel betrifft ein Anordnung ARR mit einer Stromschiene CCC mit einem Träger CPR und mindestens einem sich entlang einer Längsrichtung LDR erstreckenden Leiter CDC, wobei an dem Leiter CDC ein Abgriff CNT der Anordnung ARR vorgesehen ist, wobei der Abgriff CNT eine Kontaktfläche SRF aufweist und der Leiter CDC eine Kontaktfläche SRF aufweist und diese beiden Kontaktflächen SRF in einer Kontaktebene PLN derart gegeneinander mittels einer Anpresskraft PFC verpresst sind, dass ein elektrisch leitender Kontakt hergestellt ist. Die Figur 1 zeigt eine Anordnung mit 3 Leitern CDC, die jeweils mittels elektrischer Isolation ISO voneinander getrennt sind.

Wesentlich ist nun, dass Druckelemente PRE der Anordnung ARR beidseitig der Kontaktebene PLN angeordnet sind, die die verpressende Druckkraft zwischen den Kontaktflächen SRF von au-βen auf den Leiter CDC und den Abgriff CNT ausüben und dass sich seitlich des mindestens einen Leiters CDC ein Steg CTL erstreckt, an dem die Druckelemente PRE abgestützt sind, sodass beide Druckelemente PRE die Kräfte aus der Anpresskraft PFC in den Steg CTL einleiten.

In dem Ausführungsbeispiel ist vorgesehen, dass der Steg CTL ein Teil des Trägers CPR ist. Weiterhin ist vorgesehen, dass ein Druckelement PRE mit dem Steg CTL einstückig ausgebildet ist.
Ein Druckelement PRE ist gegenüber dem Steg CTL bzw. dem Träger CPR zumindest in Richtung der verpressenden Druckkraft beweglich ausgebildet. Zu diesem Zweck ist ein Bewegungsspiel CLR in Querrichtung zwischen dem links seitlich der Leiter CDC angeordnetem Druckelement PRE und dem Steg CTL bzw. dem Träger CPR vorgesehen.

Die Anordnung ARR weist einen beweglichen Keil WDG auf, wobei der Keil WDG derart angeordnet ist, dass der Keil WDG mit dem beweglichen Druckelement PRE derart zusammenwirkt, dass eine Verschiebung des Keils WDG eine Erhöhung der Anpresskraft PFC der Kontaktflächen SRF in der Kontaktebene PLN bewirkt.

Der Keil WDG ist mittels eines Stützelements SPE an dem Steg CTL abgestützt und das bewegliche Druckelement PRE leitet die Kräfte aus der Anpresskraft PFC mittels des Keils WDG mittels des Stützelements in den Steg CTL bzw. den Träger CTL ein.

Weiter ist hier und vorzugsweise vorgesehen, dass der Keil WDG in einer Position hinreichender Anpresskraft PFC mittels eines Sicherungselements SEL der Anordnung ARR gesichert ist.

Das Sicherungselement SEL ist eine Schraube SCR, mittels derer beim Einschrauben der Keil WDG in eine Position höherer Anpresskraft PFC bewegt werden kann. Die Schraube ist hierbei in den Träger CTL bzw. eine Erweiterung des Trägers ACT eingeschraubt.

Alternativ kann der Keil WDG zwei gegenüberliegende zueinander schräge Flächen aufweist, die zu einem Durchgangsloch THH für die Schraube SCR bevorzugt symmetrisch angeordnet sind, wobei eine schräge Fläche an dem Stützelement SPE an der Steg CTL abgestützt ist und die andere schräge Fläche mit dem beweglichen Druckelement PRE derart zusammenwirkt, dass eine Verschiebung des Keils WDG eine Erhöhung der Anpresskraft PFC der Kontaktflächen SRF in der Kontaktebene PLN bewirkt.

Figur 2 zeigt eine Anordnung ARR bei der die Anpresskraft mittels einer seitlich in das Stützelement SPE eingeschraubten Schraube auf die stapelweise Anordnung der Leiter CND mit dem Abgriff CNT aufgeprägt wird.

Figur 3 zeigt eine Anordnung ARR vergleichbar mit derjenigen der Figur 1 bei der der Keil WDG von einem Stützelement SPE, dass mit dem Steg CTL fest verbunden ist, geführt wird, wobei sich das Stützelement SPE zentral durch den Keil WDG entlang einer in dem Keil WDG vorgesehenen Ausnehmung erstreckt. Die Ausnehmung im Keil WDG und das Stützelement SPE sind hierbei zylindrisch ausgebildet mit bevorzugt rundem oder abgerundetem, vieleckigem Querschnitt.

Figur 4 zeigt eine Anordnung ARR vergleichbar mit derjenigen der Figuren 1, 3. Um einem Setzen der Anordnung ARR im Sinne eines Nachlassens der Anpresskraft PFC vorzubeugen, sind Tellerfedern TFD vorgesehen, die den Keil WDG gegen das als Schraube SCR ausgebildete Sicherungselement SEL verspannen.

Figur 5 zeigt eine Anordnung ARR vergleichbar mit derjenigen der Figuren 1, 3, 4 bei der eine Keil-Anordnung WAR zwei Stapel von Leitern CND mit Abgriffen CNT gegen Stützelement SPE an dem Steg CTL verspannt. Hier ist beidseitig des Keils WDG mindestens ein Leiter CDC und mindestens ein Abgriff CNT auf einer Seite des Keils WDG vorgesehen und auf der von dem Keil WDG abgewendeten Seite der Leiter CDC auf beiden Seiten jeweils ein mit dem Steg CTL fest verbundenes Druckelement PRE vorgesehen ist, so dass ein Einbringen des Keils WDG eine Erhöhung der Anpresskraft PFC zwischen den Leitern CDC und den Druckelementen PREE und dem Abgriff CNT bewirkt.

In den Ausführungsformen der Figuren 3, 4, 5, 6 ist der Keil WDG als eine Keil-Anordnung WAR aus dem Keil WDG und einem Gegenkeil CWG vorgesehen, derart, dass der Keil WDG und der Gegenkeil CWG jeweils eine schräge Fläche aufweisen, die jeweils der anderen schrägen Fläche zugewendet ist, derart, dass eine Bewegung des Keils WDG in Richtung des Gegenkeils CWG eine Verbreiterung der Keil-Anordnung in einer Querrichtung zu der Bewegungsrichtung des Keils WDG bewirkt, wobei die Keil-Anordnung AWG in der Anordnung ARR derart angeordnet ist, dass diese Verbreiterung in Richtung einer Erhöhung der Anpresskraft PFC wirkt.

Figur 6 zeigt eine Anordnung ARR vergleichbar mit derjenigen der Figur 5 bei der eine Keil-Anordnung WAR zwei Stapel von Leitern CND mit Abgriffen CNT gegen Stützelement SPE an dem Steg CTL verspannt. Weiterhin ist die Keil-Anordnung auch quer zur Verspanungsrichtung doppelt ausgeführt, so dass von der als Sicherungselement SEL verwendeten Schraube SCR zur Erzeugung der Anpresskraft PFC axial wirkenden Kräfte sich gegenseitig aufheben und nicht in den Steg CTL eingeleitet werden.

## Patentansprüche

1. Anordnung (ARR) mit einer Stromschiene (CCC) mit einem Träger (CPR) und mindestens einem sich entlang einer Längsrichtung (LDR) erstreckenden Leiter (CDC), wobei an dem Leiter (CDC) ein Abgriff (CNT) der Anordnung (ARR) vorgesehen ist,
wobei der Abgriff (CNT) eine Kontaktfläche (SRF) aufweist und der Leiter (CDC) eine Kontaktfläche (SRF) aufweist und diese beiden Kontaktflächen (SRF) in einer Kontaktebene (PLN) mittels einer Anpresskraft (PFC) derart gegeneinander verpresst sind, dass ein elektrisch leitender Kontakt hergestellt ist, **dadurch gekennzeichnet, dass**
Druckelemente (PRE) der Anordnung (ARR) beidseitig der Kontaktebene (PLN) derart angeordnet sind, dass diese die verpressende Druckkraft zwischen den Kontaktflächen (SRF) von außen auf den Leiter (CDC) und den Abgriff (CNT) ausüben und dass sich seitlich des mindestens einen Leiters (CDC) ein Steg (CTL) erstreckt, an dem die Druckelemente (PRE) abgestützt sind, sodass beide Druckelemente (PRE) die Kräfte aus der Anpresskraft (PFC) in den Steg (CTL) einleiten.

2. Anordnung (ARR) nach Anspruch 1, wobei der Steg (CTL) ein Teil des Trägers (CPR) ist.

3. Anordnung (ARR) nach Anspruch 1 oder 2, wobei ein Druckelement (PRE) mit dem Steg (CTL) fest verbunden ist.

4. Anordnung (ARR) nach einem der vorhergehenden Ansprüche, wobei ein Druckelement (PRE) mit dem Steg (CTL) einstückig ausgebildet ist.

5. Anordnung (ARR) nach einem der vorhergehenden Ansprüche, wobei ein Druckelement (PRE) relativ zu dem Steg (CTL) zumindest in Richtung der verpressenden Druckkraft beweglich ausgebildet ist.

6. Anordnung (ARR) nach Anspruch 5, **dadurch gekennzeichnet**, die Anordnung (ARR) einen beweglichen Keil (WDG) aufweist und der Keil (WDG) derart angeordnet ist, dass der Keil (WDG) mit dem beweglichen Druckelement (PRE) derart zusammenwirkt, dass eine Verschiebung des Keils (WDG) eine Erhöhung der Anpresskraft (PFC) der Kontaktflächen (SRF) in der Kontaktebene (PLN) bewirkt.

7. Anordnung (ARR) nach Anspruch 6, wobei der Keil (WDG) mittels eines Stützelements an dem Steg (CTL) abgestützt ist und das bewegliche Druckelement (PRE) die Kräfte aus der Anpresskraft (PFC) mittels des Keils (WDG) mittels des Stützelements in den Steg (CTL) einleitet.

8. Anordnung (ARR) nach einem der vorhergehenden Ansprüche 6 oder 7, wobei der Keil (WDG) in einer Position hinreichender Anpresskraft (PFC) mittels eines Sicherungselements (SEL) der Anordnung (ARR) sicherbar ist.

9. Anordnung (ARR) nach dem vorhergehenden Anspruch 8, wobei das Sicherungselement (SEL) eine Schraube (SCR) ist, mittels derer beim Einschrauben der Keil (WDG) in eine Position höherer Anpresskraft (PFC) bewegt werden kann.

10. Anordnung (ARR) nach einem der vorhergehenden Ansprüche 6 bis 9, wobei beidseitig des Keils (WDG) mindestens ein Leiter (CDC) und mindestens ein Abgriff (CNT) auf einer Seite des Keils (WDG) vorgesehen ist und auf der von dem Keil (WDG) abgewendeten Seite der Leiter (CDC) auf beiden Seiten jeweils ein mit dem Steg (CTL) fest verbundenes Druckelement (PRE) vorgesehen ist, so dass ein Einbringen des Keils (WDG) eine Erhöhung der Anpresskraft (PFC) zwischen den Leitern (CDC) und den Druckelementen (PREE) und dem Abgriff (CNT) bewirkt.

11. Anordnung (ARR) nach einem der vorhergehenden Ansprüche 6 bis 10, wobei der Keil (WDG) als eine Keil-Anordnung (WAR) aus dem Keil (WDG) und einem Gegenkeil (CWG) vorgesehen ist, derart, dass der Keil (WDG) und der Gegenkeil (CWG) jeweils eine schräge Fläche aufweisen, die jeweils der anderen schrägen Fläche zugewendet ist, derart, dass eine Bewegung des Keils (WDG) in Richtung des Gegenkeils (CWG) eine Verbreiterung der Keil-Anordnung in einer Querrichtung zu der Bewegungsrichtung des Keils (WDG) bewirkt, wobei die Keil-Anordnung (AWG) in der Anordnung (ARR) derart angeordnet ist, dass diese Verbreiterung in Richtung einer Erhöhung der Anpresskraft (PFC) wirkt.

12. Anordnung (ARR) nach einem der vorhergehenden Ansprüche 6 bis 11, wobei der Keil (WDG) eine schräge Flächen aufweist, die zu ein Durchgangsloch (THH) für die Schraube (SCR) schräg angeordnet ist, wobei eine der schrägen Fläche im Wesentlichen gegenüberliegende Keil-Fläche an dem Stützelement an dem Steg (CTL) abgestützt ist, sodass die Schraube (SCR) eine im Wesentlichen nur axiale Belastung erfährt und die schräge Fläche mit dem beweglichen Druckelement (PRE) derart zusammenwirkt, dass eine Verschiebung des Keils (WDG) eine Erhöhung der Anpresskraft (PFC) der Kontaktflächen (SRF) in der Kontaktebene (PLN) bewirkt.
